# EUROPÄISCHE PATENTSCHRIFT

(11) **EP 2 505 311 B1**
(45) Veröffentlichungstag und Bekanntmachung des Hinweises auf die Patenterteilung: **14.05.2014**
(21) Anmeldenummer: 12401049.7
(22) Anmeldetag: 28.03.2012
(51) Int. Cl.: B24C 9/00

(54) **Verschlusseinrichtung für eine Öffnung eines Strahlraums**
Locking device for an opening of a blasting chamber
Dispositif de fermeture pour une ouverture d'une chambre de sablage

(30) Priorität: 30.03.2011 DE 202011000737 U
(43) Veröffentlichungstag der Anmeldung: 03.10.2012
(73) Patentinhaber: Paul Auer GmbH, 68309 Mannheim (DE)
(72) Erfinder:
(74) Vertreter: Sartorius, Peter

(56) Entgegenhaltungen:
- EP-A2- 0 413 954
- WO-A1-98/52715
- GB-A- 2 337 953
- JP-A- 5 060 294
- US-A- 3 703 789

## Beschreibung

Die Erfindung betrifft einen Strahlraum oder ein Strahlgehäuse, das zumindest teilweise aus einer in etwa bogenförmigen oder zylindrisch geformten, mit Bezug auf die Standfläche der Vorrichtung in etwa vertikal verlaufenden Gehäusewand gebildet ist, in der die Öffnung vorgesehen ist und dass die Verschlusseinrichtung im Wesentlichen an den bogenförmigen oder zylindrisch geformten Teil der Gehäusewand derart angepasst ist, dass sie beim Stellvorgang an der Gehäusewand entlang in eine die Öffnung verschließende und die Öffnung freigebende Stellung verschoben werden kann.

Bekannt ist eine Verschlusseinrichtung bzw. eine Hubtür für eine Öffnung eines Strahlraums für eine Vorrichtung zum Strahlbearbeiten bzw. Strahlen von Gegenständen, wie Bauelemente, Werkzeuge, Haushaltsgegenstände, Töpfe, Pfannen oder dergleichen, mit einem Strahlmitteldepot zur Aufnahme eines Strahlmittels, das über mindestens eine Leitung mit einer Strahldüse verbunden ist, die sich in den Strahlraum erstreckt, in dem die zu bestrahlenden Gegenstände eingebracht werden können, wobei die Verschlusseinrichtung von einer die Öffnung des Strahlraums verschließenden Stellung in eine die Öffnung freigebende Stellung manuell oder mit Hilfe einer Antriebsvorrichtung gebracht werden kann.

Bei der bekannten Anordnung wird die mit Gegengewichten versehene Tür bzw. die Verschlusseinrichtung nach außen geschwenkt (DE 10 2005 016 424 B3) bzw. nach oben geschoben, sodass die am Strahlgehäuse arbeitenden Bedienpersonen durch abtropfendes Strahlmittel von der Verschlusseinrichtung getroffen bzw. nass werden. Die bekannten Verschlusseinrichtungen bzw. Hubtüren lassen sich trotz Gegengewicht schwer anheben und die bekannten Schwingtüren sind nicht ergonomisch und haben den Nachteil, dass bei geöffneter Stellung die Bedienpersonen um die Tür herumlaufen müssen, was - insbesondere bei Arbeiten am Strahlraum - sehr hinderlich ist. Ferner haben sie den Nachteil, dass nach dem Öffnen der Tür anhaftendes Strahlmittel auf den Werkstattboden fällt bzw. tropft.

Es ist ferner eine Verschlusseinrichtung für eine Öffnung eines zylinderförmigen Strahlraums für eine Vorrichtung zum Strahlbearbeiten bzw. Strahlen von Gegenständen, wie Bauelemente, Werkzeuge, Haushaltsgegenstände, Töpfe, Pfannen oder dergleichen bekannt (DE 10 2005 062 107 B3), mit einem Strahlmitteldepot zur Aufnahme eines Strahlmittels, das über mindestens eine Leitung mit einer Strahldüse verbunden ist, die sich in den Strahlraum erstreckt, in dem die zu bestrahlenden Gegenstände eingebracht werden können, wobei die Verschlusseinrichtung von einer die Öffnung des Strahlraums verschließenden Stellung in eine die Öffnung freigebende Stellung manuell oder mit Hilfe einer Antriebsvorrichtung verstellbar ist. Aus der Druckschrift nicht zu entnehmen, wie die Verschlusseinrichtung in eine die Öffnung verschließenden Stellung gebracht werde kann.

Dokument GB 2337953 zeigt eine Verschlusseinrichtung gemäß dem Oberbegriff von Anspruch 1.

Der Erfindung liegt die Aufgabe zugrunde, die Öffnung insbesondere eine bogenförmige Öffnung mit einfachen baulichen Mitteln auf kostengünstige weise zu schließen

Die Aufgabe wird erfindungsgemäß dadurch gelöst, dass der Strahlraum oder ein Strahlgehäuse zumindest teilweise aus einer in etwa bogenförmigen oder zylindrisch geformten, mit Bezug auf die Standfläche der Vorrichtung in etwa vertikal verlaufenden Gehäusewand gebildet ist, in der die Öffnung vorgesehen ist und dass die Verschlusseinrichtung im Wesentlichen an den bogenförmigen oder zylindrisch geformten Teil der Gehäusewand derart angepasst ist, dass sie beim Stellvorgang an der Gehäusewand entlang in eine die Öffnung verschließende und die Öffnung freigebende Stellung verschoben werden kann.

Dazu ist es vorteilhaft, dass sich die Schiebetür sehr leicht öffnen lässt, ohne mit anderen Bauteilen der Vorrichtung zu kollidieren. Ferner wird auf einfache Weise vermieden, dass durch Nachtropfen von Strahlmittel oder Wasser die am Strahlgehäuse arbeitende Bedienperson getroffen wird. Da die Verschlusseinrichtung bzw. die Schiebetür an der Gehäusewand entlang geschoben wird, braucht die Bedienperson nicht - wie bis her - um die Schwingtür herumzulaufen.

Bei der erfindungsgemäßen Strahlkabine ist die Bauhöhe so gewählt, dass die Bedienperson beim in den Strahlraum Schauen nicht mit dem Kopf gegen das Dach des Strahlgehäuses stösst. Da bei der erfindungsgemäßen Anordnung bzw. Konstruktion des Dachsegments und der Tür diese seitlich und nicht mehr nach oben verschoben werden muss, ist es möglich, die Bauhöhe des Strahlgehäuses niedriger zu wählen, als bei einer nach oben verschiebbar angeordneten Tür.

Ferner ist es durch den Einsatz der Schiebetür möglich, den Freiraum oberhalb des Strahlraums klein zu halten oder Möglichkeit geschaffen, auf dem Dachteil des Strahlgehäuses weitere Vorrichtungsteile unterzubringen, da für die Schiebetür kein Platz benötigt wird.

Vorteilhaft ist es auch, dass die Verschlusseinrichtung als bogenförmiges oder zylinderförmiges Teilsegment ausgebildet ist, das dem Innenradius der Gehäusewand derart angepasst ist, dass in der die Öffnung verschließenden Stellung kein Strahlmittel aus dem Strahlraum nach außen dringen kann und die Verschlusseinrichtung, die im Bereich eines Bodens des Strahlraums in einer Rille entlang bewegt wird, aus einem bogenförmigen oder zylinderförmigen Teil einer Umrandung eines Siebbodens oder einem eingezogenen Teil der Gehäusewand und einer unteren Kante der Gehäusewand gebildet ist.

Ferner ist es vorteilhaft, dass die Verschlusseinrichtung als bogenförmiges oder zylinderförmiges Teilsegment und daran angeschlossenes Dachsegment ausgebildet ist, das in der die Öffnung verschießenden Stellung eine in einem Dachteil vorgesehene zweite Öffnung gleichzeitig mit verschließt und die zweite im Dachteil vorgesehene Öffnung in etwa einen dreieckförmigen Ausschnitt bildet, der durch zwei in einem Winkel zueinander angeordnete Seitenkanten und ein kreisförmiges Segment der Verschlusseinrichtung begrenzt wird, wenn sich die Verschlusseinrichtung in geschlossener Stellung befindet.

Vorteilhaft ist es auch, dass die Verschlusseinrichtung mit Hilfe von Rollen geführt ist, die an einer an der Verschlusseinrichtung vorgesehenen Halterung derart angeschlossen sind, dass sie sich gegen die äußere Gehäusewand bzw. eine äußere Kante der Gehäusewand abstützen können. Auf diese Weise lässt sich die Verschlusseinrichtung oder Schiebetür sehr leicht verstellen und verhindert auf einfache Weise, dass Strahlmittel oder Strahlflüssigkeit während des Arbeitsprozess aus dem Gehäuse austreten kann, da sie in der die Öffnungen verschließenden Stellung dichtend an der Gehäusewand anliegt.

Auch ist es vorteilhaft, dass die Verschlusseinrichtung mit Hilfe einer Gelenkeinrichtung oder Drehvorrichtung verstellbar am Dachteil des Strahlgehäuses angeordnet ist. Hierdurch wird eine sehr gute Abstützung der Tür gewährleistet und auch das Verstellen wesentlich erleichtert.

Die Erfindung weist folgende vorteilhafte Merkmale auf.:
a) Das Strahlgehäuse ist aus einer in etwa zylindrisch geformten, mit Bezug auf die Standfläche der Vorrichtung in etwa vertikal verlaufenden Gehäusewand gebildet,
b) in der in etwa vertikal verlaufenden Gehäusewand ist eine Öffnung vorgesehen,
c) die Öffnung wird mit Hilfe der Verschlusseinrichtung verschlossen, die im Wesentlichen der zylindrisch geformten Gehäusewand angepasst ist,
d) beim Stellvorgang der Verschlusseinrichtung wird diese an der Gehäusewand entlang geschoben,
e) die Verschlusseinrichtung wird mit Hilfe einer am Strahlgehäuse angeschlossenen Gelenkeinrichtung und sich an dieser abstützenden Gleitelemente, insbesondere Rollen, geführt.

Vorteilhaft ist es auch, dass an der Unterseite der Verschlusseinrichtung ei-ne Abstreifvorrichtung vorgesehen ist, die gegen die Verschlusseinrichtung anliegt und so angeordnet ist, dass beim Öffnungsvorgang das an der Unterseite haftende Spritzmittel abgestreift wird, wobei, die Verschlusseinrichtung aus einem flexiblen bzw. derart formbaren Material besteht, dass sie in der die Öffnung verschließenden Stellung in eine die Öffnung derart abdichtende Stellung gebracht werden kann, dass keine Flüssigkeit oder Strahlmaterial aus dem Behälter oder Strahlgehäuse nach außen dringen kann. Die Verschlusseinrichtung kann hierzu auch aus einzelnen beweglich mit einander verbundenen Lamellen bestehen, die sich ohne weiteres der Außenkontur des Behälters anpassen oder derart an den Randbereich der Öffnung des Behälters anschmiegen, dass die für diese Vorrichtung erforderliche Dichtigkeit erreicht wird. Anstelle von Lamellen kann die Verschlusseinrichtung auch so ausgebildet sein, dass sie in einem gewissen Bereich flexibel ist, sodass sie sich ohne weiteres der Außenkontur des Behälters anpassen oder derart an den Randbereich der Öffnung des Behälters anschmiegen kann, dass die für diese Vorrichtung erforderliche Dichtigkeit erreicht wird.

Weitere Vorteile und Einzelheiten der Erfindung sind in den Patentansprüchen und in der Beschreibung erläutert und in den Figuren dargestellt. Dabei zeigen:
- Fig. 1: eine Verschlusseinrichtung für eine Öffnung eines Strahlraums für eine Vorrichtung zum Strahlbearbeiten bzw. Strahlen von Gegenständen,
- Fig. 2: eine Draufsicht eines Strahlraums mit der Verschlusseinrichtung in einer eine Öffnung verschließenden Stellung,
- Fig. 3: eine Draufsicht eines Strahlraums mit der Verschlusseinrichtung in einer eine Öffnung freigebenden Stellung,

Fig. 1 zeigt eine Verschlusseinrichtung 1 für eine mit Bezug auf die Standfläche einer Vorrichtung 2 vertikal verlaufende Öffnung 4 eines Strahlraums 3. Die Vorrichtung 2 dient zum Strahlbearbeiten bzw. Strahlen von Gegenständen, wie Bauelemente, Werkzeuge, Haushaltsgegenstände, Töpfe, Pfannen oder dergleichen. Sie weist ein Strahlmitteldepot zur Aufnahme eines Strahlmittels auf. das über mindestens eine Leitung mit einer Strahldüse verbunden ist, die sich in den Strahlraum 3 eines Strahlgehäuses 16 erstreckt, in dem die zu bestrahlenden Gegenstände eingebracht werden können.

Das Strahlgehäuse 16 zur Aufnahme des Strahlraums 3 ist aus einer in bogenförmig oder etwa zylindrisch geformten, mit Bezug auf die Standfläche der Vorrichtung 2 in etwa vertikal verlaufenden Mantelfläche bzw. Gehäusewand 5 gebildet, in deren Vorderseite ein rechteckförmiger Ausschnitt vorgesehen ist, der die Öffnung 4 bildet und Teil einer Gesamtöffnung ist.

Das Strahlgehäuse 16 weist einen kreisförmigen Boden mit einer Auslassöffnung für Strahlmittel und ein oberes Dachteil 12 auf, in dem eine zweite Öffnung 13 vorgesehen ist, die als in etwa dreieckförmiger Ausschnitt ausgebildet ist. Die Öffnung 13 wird durch zwei in einem Winkel zueinander angeordnete Seitenkanten 18, 19 und einem kreisförmigen Segment der Verschlusseinrichtung 1 begrenzt, wenn sich die Verschlusseinrichtung in geschlossener Stellung befindet. Die beiden Öffnungen 4 und 13 bilden die Gesamtöffnung und können gemeinsam mit Hilfe der Verschlusseinrichtung 1 verschlossen werden.

Die Verschlusseinrichtung 1 ist als bogenförmiges bzw. zylinderförmiges Teilsegment 11 und als dreieckförmiges Dachsegment ausgebildet und kann aus der die Öffnungen 4 und 13 verschießenden Stellung entweder manuell oder mit Hilfe eine Stellvorrichtung oder einer hydraulischen Verstellvorrichtung in eine die Öffnungen freigebende Stellung gebracht werden.

Die Verschlusseinrichtung 1 ist mit Hilfe einer Gelenkeinrichtung oder Drehvorrichtung 17 verstellbar aufgenommen, die am Dachteil 12 angeordnet ist. Die Gelenkeinrichtung 17 besteht aus einem am Dachteil 12 angeordneten Lager, in dem ein Gelenkzapfen drehbar aufgenommen ist. Das Lager zur Aufnahme der Gelenkeinrichtung oder Drehvorrichtung 17 kann als Reiboder als Wälzlager ausgebildet sein. Die Verschlusseinrichtung 1 bzw. die Schiebe- oder Schwenktür besteht aus dem horizontal verlaufenden Dachsegment 1.1 und einem kreisbogenförmigen, vertikal verlaufenden Umrandungsteil bzw. Segment, das fest mit dem Dachsegment 1.1 verbunden ist und somit gemeinsam verschwenkt und in eine Schließ- bzw. Offenstellung bewegt werden kann.

Beim Stellvorgang der Verschlusseinrichtung 1 wird diese an der zylinderförmigen Gehäusewand 5 des Strahlgehäuses 16 und des flach ausgebildeten Dachteils 12 entlang geschoben und auf diese Weise in die die Öffnungen 4 und 13 verschießende oder freigebende Stellung verschoben. Der Stellvorgang wird dadurch erleichtert, dass die Verschlusseinrichtung 1 mit Hilfe von Rollen 14 geführt ist, die an einer an der Verschlusseinrichtung 1 vorgesehenen, derart an die Formgebung der Gehäusewand 5 angepassten Halterung 24 angeschlossen sind, dass sich die Verschlusseinrichtung 1 gegen die äußere Gehäusewand 5 abstützen kann.

Damit während des Strahlprozesses kein Strahlmittel nach außen dringen kann, liegt die Verschlusseinrichtung 1 an der Außen- oder Innenseite der Gehäusewand 5 an und ist zusätzlich mit ihrem unteren Ende in einer Rille 9 aufgenommen, in der sie geführt wird. Die Rille 9 besteht aus einem bogenförmigen Teil oder einer unteren Kante 8, die mit der Gehäusewand 5 einteilig verbunden ist und auf dem gleichen Radius liegt, und einer nach innen versetzten Umrandung 7, die an der Gehäusewand 5 oder am Rand eines unteren Bodens 6 des Strahlgehäuses 16 angeschlossen ist. Die U-förmig ausgebildete Rille 9 kann auch durch den eingezogenen Teil 15 der Gehäusewand 5 und der Umrandung 7 eines Siebbodens 10 gebildet werden. Der Siebboden 10 deckt den Boden des Strahlgehäuses 16 ab. Die Verschlusseinrichtung, Schiebe- oder Schwenktür 1 kann in der Schließstellung in überlappender Weise vor oder hinter die Gehäusewand 5 verschoben werden und dabei in der Weise dichtend an der Gehäusewand 5 anliegen, sodass während des Strahlvorgangs kein Strahlgut oder Flüssigkeit nach außen dringen kann.

Ferner kann an der Unterseite der Verschlusseinrichtung 1 bzw. des Dachsegments 1.1 eine Abstreifvorrichtung 23 vorgesehen sein, die derart gegen die Verschlusseinrichtung 1 anliegt und so angeordnet ist, dass beim Öffnungsvorgang, das an der Unterseite der Verschlusseinrichtung 1 haftende Spritzmittel abgestreift wird. Die Abstreifvorrichtung 23 erstreckt sich in etwa über die Breite des Strahlraums und ist mit der Gehäusewand 5 des Strahlgehäuses verbunden. Zur Verbesserung des Abstreifvorgangs kann die Abstreifvorrichtung mit einer elastischen Leiste oder Gummileiste ausgestattet sein.

In der Gehäusewand 5 kann ein Ausschnitt bzw. eine Einbuchtung 21 vorgesehen sein, in der Schauglas bzw. ein Fenster 20 vorgesehen ist. Unterhalb des Fensters befindet sich ein rechtes und linkes verschließbares Fenster oder eine verschließbare Öffnung 22, über die die Bedienperson die Strahlarbeiten kontrolliert.

### Bezugszeichenliste

- 1: Verschlusseinrichtung, Schiebetür, Schwenktür
1.1 Dachsegment
- 2: Vorrichtung zum Strahlbearbeiten bzw. Strahlen von Gegenständen
- 3: Strahlraum
- 4: Öffnung
- 5: Gehäusewand
- 6: Boden
- 7: Umrandung
- 8: untere Kante einer Umrandung oder eines Teils der Gehäusewand
- 9: Rille
- 10: Siebboden
- 11: Teilsegment
- 12: Dachteil
- 13: zweite Öffnung
- 14: Rolle
- 15: eingezogener Teil der Gehäusewand 5
- 16: Strahlgehäuse
- 17: Gelenkeinrichtung, Drehvorrichtung
- 18: Seitenkante
- 19: Seitenkante
- 20: Fenster
- 21: Ausschnitt, Einbuchtung
- 22: Öffnung
- 23: Abstreifvorrichtung
- 24: Halterung

## Patentansprüche

1. Verschlusseinrichtung (1) mit einer Öffnung (4) eines einen Strahlraum (3) aufweisenden Strahlgehäuses (16) zum Strahlbearbeiten bzw. Strahlen von Gegenständen, wie Bauelemente, Werkzeuge, Haushaltsgegenstände, Töpfe, Pfannen oder dergleichen, mit einem Strahlmitteldepot zur Aufnahme eines Strahlmittels, das über mindestens eine Leitung mit einer Strahldüse verbunden ist, die sich in den Strahlraum (3) erstreckt, in dem die zu bestrahlenden Gegenstände eingebracht werden können, wobei das Strahlgehäuse (16) zumindest aus einem Dachteil (12) und einem mit Bezug auf die Standfläche einer Vorrichtung (2) in etwa vertikal verlaufenden Gehäusewand (5) gebildet ist, in der eine erste Öffnung (4) vorgesehen ist und die Verschlusseinrichtung (1) im wesentlichen an den bogenförmigen oder zylindrisch geformten Teil der Gehäusewand (5) derart angepasst ist, dass sie beim Stellvorgang manuell oder mit Hilfe einer Antriebsvorrichtung an der Gehäusewand (5) entlang in eine die Öffnung verschließende und die Öffnung freigebende Stellung verschoben werden kann,
**dadurch gekennzeichnet,**
**dass** an die bogenförmige oder zylindrisch geformte Verschlusseinrichtung (1) ein Dachsegment (1.1) angeschlossen ist, das in der die erste Öffnung (4) verschließenden Stellung gleichzeitig eine im Dachteil (12) des Strahlgehäuses (16) vorgesehene zweite Öffnung (13) mit verschließt.

2. Vorrichtung nach Anspruch 1,
**dadurch gekennzeichnet,**
**dass** die Verschlusseinrichtung (1), die im Bereich eines Bodens (6) des Strahlraums (3) in einer Rille (9) entlang bewegt wird, aus einem bogenförmigen oder zylinderförmigen Teil einer Umrandung (7) eines Siebbodens (10) oder einem eingezogenen Teil (15) der Gehäusewand (5) und einer unteren Kante (8) der Gehäusewand (5) gebildet ist.

3. Vorrichtung nach Anspruch 1,
**dadurch gekennzeichnet,**
**dass** die zweite im Dachteil (12) vorgesehene Öffnung (13) in etwa einen dreieckförmigen Ausschnitt bildet, der durch zwei in einem Winkel zueinander angeordnete Seitenkanten (18, 19) und ein kreisförmiges Segment der Verschlusseinrichtung (1) begrenzt wird, wenn sich die Verschlusseinrichtung in geschlossener Stellung befindet.

4. Vorrichtung nach Anspruch 1,
**dadurch gekennzeichnet,**
**dass** die Verschlusseinrichtung (1) mit Hilfe von Rollen (14) geführt ist.

5. Vorrichtung nach Anspruch 1,
**dadurch gekennzeichnet,**
**dass** die Verschlusseinrichtung (1) mit Hilfe der Rollen (14) geführt ist, die an einer an der Verschlusseinrichtung (1) vorgesehenen Halterung (24) derart angeschlossen sind, dass sie sich gegen die äußere Gehäusewand (5) bzw. eine äußere Kante (8) der Gehäusewand (5) abstützen können.

6. Vorrichtung nach Anspruch 1,
**dadurch gekennzeichnet,**
**dass** die Verschlusseinrichtung (1) mit Hilfe einer Gelenkeinrichtung oder Drehvorrichtung (17) verstellbar am Dachteil (12) des Strahlgehäuses (16) angeordnet ist und sich an Gleitelementen abstützt, insbesondere auf Rollen (14) geführt ist.

7. Vorrichtung nach Anspruch 1,
**dadurch gekennzeichnet,**
**dass** an der Unterseite der Verschlusseinrichtung (1) eine Abstreifvorrichtung (23) vorgesehen ist, die gegen die Verschlusseinrichtung (1) anliegt und so angeordnet ist, dass beim Öffnungsvorgang das an der Unterseite haftende Spritzmittel abgestreift wird, wobei die Verschlusseinrichtung (1) aus einem flexiblen bzw. derart formbaren Material besteht, dass sie in der die Öffnung verschließenden Stellung in eine die Öffnung (4) derart abdichtende Stellung gebracht werden kann, dass keine Flüssigkeit oder Strahlmaterial aus dem Behälter oder Strahlgehäuse (16) nach außen dringen kann.

## Claims

1. Closure device (1) with an opening (4) in a blasting housing (16) which has a blasting chamber (3) and is intended for the blast-machining or abrasive blasting of objects, such as structural elements, tools, household objects, pots, pans or the like, with a blasting abrasive depot for receiving a blasting abrasive which is connected via at least one line to a blasting nozzle which extends into the blasting chamber (3) in which the objects to be blasted can be introduced, wherein the blasting housing (16) is formed at least from a roof part (12) and a housing wall (5) which extends approximately vertically with respect to the supporting surface of an apparatus (2), in which housing wall a first opening (4) is provided, and the closure device (1) is substantially adapted to the arcuate or cylindrically formed part of the housing wall (5) in such a way that, during the adjusting process, it can be displaced manually or with the aid of a drive apparatus along the housing wall (5) into a position which closes the opening and releases the opening, **characterized in that** a roof segment (1.1) is connected to the arcuate or cylindrically formed closure device (1), which roof segment, in the position closing the first opening (4), at the same time also closes a second opening (13) provided in the roof part (12) of the blasting housing (16).

2. Apparatus according to Claim 1, **characterized in that** the closure device (1), which is moved along in a groove (9) in the region of a bottom (6) of the blasting chamber (3), is formed from an arcuate or cylindrically formed part of a border (7) of a sieve bottom (10) or from a drawn-in part (15) of the housing wall (5) and a lower edge (8) of the housing wall (5).

3. Apparatus according to Claim 1, **characterized in that** the second opening (13) provided in the roof part (12) forms approximately a triangular cutout which is delimited by two lateral edges (18, 19) arranged at an angle to one another and a circular segment of the closure device (1) when the closure device is in the closed position.

4. Apparatus according to Claim 1, **characterized in that** the closure device (1) is guided with the aid of rollers (14).

5. Apparatus according to Claim 1, **characterized in that** the closure device (1) is guided with the aid of the rollers (14) which are connected to a holder (24) provided on the closure device (1) in such a way that they can be supported against the outer housing wall (5) or an outer edge (8) of the housing wall (5).

6. Apparatus according to Claim 1, **characterized in that** the closure device (1) is arranged adjustably on the roof part (12) of the blasting housing (16) with the aid of a hinge device or rotary apparatus (17) and is supported on sliding elements, in particular is guided on rollers (14).

7. Apparatus according to Claim 1, **characterized in that** a sloping apparatus (23) is provided on the underside of the closure device (1) and bears against the closure device (1) and is arranged such that, during the opening process, the spraying material adhering to the underside is scraped off, wherein the closure device (1) consists of a material which is flexible or can be formed in such a way that, in the position closing the opening, it can be brought into a position which seals the opening (4) in such a way that no liquid or blasting material can penetrate to the outside from the container or blasting housing (16).

## Revendications

1. Dispositif de fermeture (1) comprenant une ouverture (4) d'une enceinte de sablage (16) présentant une chambre de sablage (3) pour le traitement au jet abrasif ou le sablage d'objets, tels que des composants, des outils, des articles ménagers, des casseroles, des poêles ou similaires, comprenant un dépôt d'agent de sablage destiné à recevoir un agent de sablage, lequel est connecté par le biais d'au moins une conduite à une buse de sablage, laquelle s'étend dans la chambre de sablage (3), dans laquelle peuvent être introduits les objets à traiter par sablage, l'enceinte de sablage (16) étant formée au moins d'une partie de toit (12) et d'une paroi d'enceinte (5) s'étendant approximativement verticalement par rapport à la surface d'appui d'un dispositif (2), dans laquelle paroi d'enceinte est prévue une première ouverture (4), et le dispositif de fermeture (1) étant adapté essentiellement à la partie de forme courbe ou de forme cylindrique de la paroi d'enceinte (5) de telle sorte qu'il puisse, lors de l'opération de réglage, être déplacé manuellement ou à l'aide d'un dispositif d'entraînement le long de la paroi d'enceinte (5) dans une position fermant l'ouverture et libérant l'ouverture,
**caractérisé en ce**
**qu'**un segment de toit (1.1) est raccordé au dispositif de fermeture (1) de forme courbe ou de forme cylindrique, lequel segment de toit, dans la position fermant la première ouverture (4), ferme simultanément une deuxième ouverture (13) prévue dans la partie de toit (12) de l'enceinte de sablage (16).

2. Dispositif selon la revendication 1,
**caractérisé en ce que**
le dispositif de fermeture (1), qui est déplacé dans la région d'un fond (6) de la chambre de sablage (3) le long d'une rainure (9) à l'intérieur de celle-ci, est formé d'une partie de forme courbe ou de forme cylindrique d'un pourtour (7) d'un fond à tamis (10) ou d'une partie renfoncée (15) de la paroi d'enceinte (5) et d'une arête inférieure (8) de la paroi d'enceinte (5).

3. Dispositif selon la revendication 1,
**caractérisé en ce que**
la deuxième ouverture (13) prévue dans la partie de toit (12) forme approximativement une découpure triangulaire qui est limitée par deux arêtes latérales (18, 19) disposées suivant un certain angle l'une par rapport à l'autre et par un segment circulaire du dispositif de fermeture (1) lorsque le dispositif de fermeture se trouve dans la position fermée.

4. Dispositif selon la revendication 1,
**caractérisé en ce que**
le dispositif de fermeture (1) est guidé à l'aide de rouleaux (14).

5. Dispositif selon la revendication 1,
**caractérisé en ce que**
le dispositif de fermeture (1) est guidé à l'aide des rouleaux (14) qui sont raccordés à une fixation (24) prévue au niveau du dispositif de fermeture (1) de telle sorte qu'ils puissent s'appuyer contre la paroi d'enceinte extérieure (5) ou contre une arête extérieure (8) de la paroi d'enceinte (5).

6. Dispositif selon la revendication 1,
**caractérisé en ce que**
le dispositif de fermeture (1) est disposé de manière à pouvoir être réglé à l'aide d'un dispositif d'articulation ou d'un dispositif rotatif (17) au niveau de la partie de toit (12) de l'enceinte de sablage (16) et s'appuie sur des éléments de glissement, en particulier est guidé sur des rouleaux (14).

7. Dispositif selon la revendication 1,
**caractérisé en ce**
**qu'**un dispositif de raclage (23) est prévu au niveau du côté inférieur du dispositif de fermeture (1), lequel s'applique contre le dispositif de fermeture (1) et est disposé de telle sorte que lors de l'opération d'ouverture, l'agent de sablage adhérant au côté inférieur soit raclé, le dispositif de fermeture (1) se composant d'un matériau flexible ou déformable de telle sorte que dans la position fermant l'ouverture, il puisse être amené dans une position obturant hermétiquement l'ouverture (4) de telle sorte qu'aucun liquide ou matériau de sablage ne puisse sortir du récipient ou de l'enceinte de sablage (16) vers l'extérieur.
